# EUROPÄISCHE PATENTSCHRIFT

(11) **EP 0 139 909 B1**
(45) Veröffentlichungstag und Bekanntmachung des Hinweises auf die Patenterteilung: **24.05.1989**
(21) Anmeldenummer: 84109160.6
(22) Anmeldetag: 02.08.1984
(51) Int. Cl.: E03C 1/04, E03C 1/232

(54) **Hydrosanitaere Baueinheit zum Regeln und Steuern des Wasserzuflusses sowie des Wasserflusses in oder von einer Badewanne oder aehnlichem**
Sanitary construction unit for regulating the water supply as well as the water discharge to or from a bath or the like
Elément de construction sanitaire pour régler la distribution ainsi que l'évacuation de l'eau dans ou hors d'une baignoire ou similaire

(30) Priorität: 09.08.1983 IT 2248483
(43) Veröffentlichungstag der Anmeldung: 08.05.1985
(73) Patentinhaber: Garlaschelli, Elio, I-27012 Certosa di Pavia (Pavia)4 (IT)
(72) Erfinder: Garlaschelli, Elio, I-27012 Certosa di Pavia (Pavia)4 (IT)
(74) Vertreter: Cicogna, Franco

(56) Entgegenhaltungen:
- EP-A- 0 035 056
- DE-A- 2 651 559
- DE-B- 1 759 946
- FR-A- 2 101 728
- FR-A- 2 175 924
- FR-A- 2 222 594
- FR-A- 2 506 886

## Beschreibung

Die vorstehende Erfindung betrifft eine hydrosanitäre Baueinheit zum Steuern und Regeln des Wasserzuflusses zu oder von einem Verbraucher, z.B. einer Badewanne.

Üblicherweise, weisen Badewannen an ihrem Kopfende eine Vorrichtung auf, die es ermöglicht, auf den Verschlußstopfen des Wasserablaufes einzuwirken, um somit den Wasserabfluß zu verschließen oder diesen für die Entleerung der Badewanne zu öffnen. Diese Vorrichtung weist üblicherweise auch eine Ablauföffnung auf, die als Überlauf für die Badewanne dient.

Für die Zuleitung des Wassers in die Badewanne, ist es vom Stand der Technik her bekannt, ungefähr in der Mitte der Wanne aus dem Wandteil, das über der Wanne angeordnet ist, Rohre für die Zufuhr von kaltem und warmem Wasser austreten zu lassen. Diese Zulaufrohre werden üblicherweise mit einer Mischeinheit, sowie einem Ausflußhahn verbunden und ferner ist es üblich eine Ventilanordnung vorzusehen, die es ermöglicht, das Wasser wahlweise auch einer Handdusche zuzuführen.

Es ist einleuchtend, daß für die Wasserzufuhr über die bekannte Einheit, das Mauerwerk für die Aufnahme der entsprechenden Rohrleitungen vor Aufbringen der Wandfliesen vorbereitet werden muß.

Es ist ferner auch verständlich, daß die bekannte Installation dieser Art nicht nur für die Verlegung der verschiedenen Zuflußrohre einen erheblichen Arbeitsaufwand verlangen, sondern desweiteren, an verschiedenen Stellen der Badewanne, sind verschiedene Baueinheiten für den Wasserzufluß, den Wasserabfluß, sowie die Steuerung und Regulierung des Wasserhaushaltes vorzusehen. Diese bekannten Baugruppen erweisen sich nicht nur als besonders unästhetisch, sondern erfordern auch eine regelmäßige Säuberung und Pflege; ferner wird der Badewannenbenutzer dazu gezwungen, stets in örtlich verschiedenen Punkten der Badewanne auf diese Baueinheiten einzuwirken.

Die französischen Patente FR-A-2 506 886 und FR-A-2 175 924 beschreiben hydrosanitäre Baueinheiten, zum Regulieren und Steuern des Wasserzuflusses sowie des Wasserabflusses in oder aus einer Badewanne oder einem ähnlichen Behälter, bestehend aus einem Grundkörper, der Anschlußstutzen für die Zufuhr von warmem und kaltem Wasser aufweist, sowie mit einem Anschlußstutzen für den Anschluß einer Handdusche, wobei der Grundkörper eine Öffnung als Wasserüberlauf aufweist, der mit einem Abflußrohr in Wirkverbindung steht, und wobei der Grundkörper ferner eine Betätigungsvorrichtung für das Öffnen und das Schließen des Badewannenstopfens, der dem Badewannenausfluß zugeordnet ist, aufweist, und wobei eine Mischkammer vorgesehen ist, in die Zufuhrkanäle für das warme und das kalte Wasser einmünden, sowie daß diesen Kanälen eine drehbare Misch- und Absperrscheibe zugeordnet ist, und Bohrungen oder Ausnehmungen aufweist, die den Wasserzufuhröffnungen zugeordnet sind.

Aufgabe der vorstehenden Erfindung ist es, die Nachteile des Standes der Technik zu vermeiden und eine hydrosanitäre Baueinheit vorzuschlagen, die in einfacher und kostengünstiger Weise in einem einzigen kompakten Baukörper, der zwischen Badezimmerwand und Badewannenwand angeordnet ist, alle Regel- und Bedienungsvorrichtungen aufzunehmen, die erforderlich sind, um den Badewannenabfluß zu betätigen, die Mischung und die Zuflußmenge des Wassers zur Badewanne bzw. zur Handdusche zu regeln und ferner eine Zulauföffnung und eine Öffnung vorzusehen, die gleichzeitig als Badewannenüberfluß dient.

Eine weitere Aufgabe der vorstehenden Erfindung besteht darin, den Baukörper der hydrosanitären Baueinheit derartig einfach auszubilden, daß die Möglichkeit geschaffen wird, den Baukörper einfach z. B. mittels Druckguß in Metall oder einem geeigneten Kunststoff herzustellen, und die Verwendung automatischer Maschinen sowohl für die spanabhebende Bearbeitung als auch für die anschließenden Poliervorgänge zu erlauben.

Diese Aufgabe wird erfindungsgemäß gelöst durch eine hydrosanitäre Baueinheit mit den Merkmalen des kennzeichnenden Teils des Patentanspruches 1.

Weitere Merkmale der vorstehenden Erfindung können der nun folgenden Beschreibung, den Zeichnungen sowie den Unteransprüchen entnommen werden.

Der Erfindungsgegenstand wird nun genauer anhand eines Ausführungsbeispieles beschrieben und schematisch in den beigefügten Zeichnungen dargestellt.

Es zeigen:
Fig. 1 schematisch in Vorderansicht die wesentlichen Teile der hydrosanitären Baueinheit, gemäß der vorstehenden Erfindung;
Fig. 2 zeigt die hydrosanitäre Baueinheit gemäß Fig. 1 in einer Rückansicht; und
Fig. 3 zeigt die hydrosanitäre Baueinheit im Querschnitt, gemäß der Linie 111-111 der Fig. 1.

Wie der Fig. 1 zu entnehmen ist, besteht die hydrosanitäre Baueinheit aus einem Körper 1, der z. B. als gegossenes Bauteil hergestellt ist und Anschlußstutzen 2 und 3 für die Zufuhr von warmem, sowie kaltem Wasser aufweist. Die Stutzen 2 und 3 stehen mit Ausflußkanälen 4 und 5 in Verbindung, die in einer Wand 6 des Körpers 1 vorgesehen sind, wobei die Wand den Boden einer Kammer 7 bildet, die von einer zylindrischen Wand 8 begrenzt wird. Zwischen den zwei Ausflußkanälen 4 und 5, ist eine weitere Bohrung 9 vorgesehen, die mit einem Stutzen 10 in Verbindung steht, der für den Wasserzufluß zu einer Handdusche (nicht dargestellt) vorgesehen ist.

An seiner Vorderseite weist der Körper 1 eine Öffnung 11 auf, die als Überlauföffnung für die Wanne dient und über einen Kanal 12 mit einem Abflußrohr 13, das am Körper 1 befestigt ist, verbunden ist. Unter der Wand 8 nimmt der Körper 1 einen Längsstift 14 auf, der drehbar gelagert ist und über einen Hebel 15 oder ein ähnliches Betätigungsmittel antreibbar ist. Der Stift 14 ist wirkverbunden mit einer Betätigungsvorrichtung für einen Kabelzug 16 oder für eine Betätigungsstange, die zum Öffnen und Schließen eines Stopfens (nicht dargestellt) vorgesehen sind, der dem Ausfluß der Badewanne zugeordnet ist. In vorteilhafter Weise ist das Betätigungsteil 16 von einem Rohrstück 17 aufgenommen, das fest am Körper 1 angeordnet ist.

Genauer gesagt, wie der Fig. 2 zu entnehmen ist, die den Körper 1 der Baueinheit in Rückansicht darstellt, ist der drehbar gelagerte Stift 14 fest mit einer Scheibe 18 verbunden, die in einer Kammer 19 gelagert ist, die von einer zylindrischen Wand 20 begrenzt ist, die ihrerseits fest mit dem Körper 1 verbunden ist. Die Scheibe 18 weist ferner einen Lagerzapfen 21 auf, der exzentrisch gegenüber der Drehachse des Stiftes 14 vorgesehen ist, und dieser Zapfen 21 nimmt eine kleine Hülse 22 auf, die fest mit dem Betätigungsteil 16 verbunden ist, das im Rohrstück 17 geführt ist und in an sich bekannter Weise dazu dient, die Betätigungsvorrichtung des Stopfens anzutreiben, um somit die Möglichkeit zu schaffen, den Badewannenabfluß zu öffnen oder zu schließen. Die Wand 20 weist ein Innengewinde 23 auf, das das Gewindeteil eines Abschlußdeckels 24 aufnimmt (Fig. 3).

Wie der Fig. 3 zu entnehmen ist, weist der Körper 1 an seiner Vorderseite einen Flansch 25 auf, mit welchem, in vorteilhafter Weise unter Zwischenschaltung einer Dichtung 26 dieser gegen die Innenwand der Badewanne 27 anliegt, an die, unter Zuhilfenahme einer Gewindemutter 28, die auf dem Außengewinde der zylinderförmigen Wand 8 aufgeschraubt ist, der Flansch 25 angedrückt ist. Diese zylindrische Wand 8, wie der Fig. 3 zu entnehmen ist, steht nach vorne ab und bildet eine zylindrische Kammer, die mit 7 gekennzeichnet ist.

Die Kammer 7 nimmt eine Mischer- und Absperrscheibe 29 auf, die drehbar zur Längsachse X vorgesehen ist. Die Scheibe 29 weist zwei Bohrungen oder Durchbrüche 30 und 31 auf, die den Bohrungen 4 und 5 (Fig. 1 und 2), die für die Zufuhr des warmen und des kalten Wassers vorgesehen sind (Flansche 2 und 3) zugeordnet sind. Die Scheibe 29 bedarf keiner genaueren Beschreibung, da deren Funktion als Mischer- und Absperrscheibe bereits von bekannten keramischen Scheiben dieser Art, die zum Stand der Technik gehören und in zahlreichen Mischventilen für kaltes und warmes Wasser Verwendung finden, bekannt ist. Von der Seite der Scheibe 29, die in Richtung des Körpers 1 gerichtet ist, d.h. in Richtung des Bodens 6, steht ein rohrförmiger Körper 32 ab, der eine O-Ring-Dichtung aufweist, die mit 33 gekennzeichnet ist und in die Bohrung 9 eingesetzt ist, die mit dem Flansch 10, der zur Dusche führt, in Verbindung steht. Auf der Seite der Scheibe 29, die dem Boden 26 gegenüberliegt, setzt sich das rohrförmige Bauteil 32 fort und durchdringt einen Rohrstutzen 34, dessen Ende in das Endstück der Wand 8 eingeschraubt ist. Das rohrförmige Bauteil 32 endet schließlich in einem Zapfen 35, der polygonalen Querschnitt aufweist.

Im Inneren des Rohrflansches 34 wird eine Kammer 36 gebildet, und das rohrförmige Bauteil weist in Umfangsrichtung Durchgangsbohrungen auf, und auf beiden Seiten der Durchgangsbohrungen sind Dichtungsmittel angeordnet, in vorteilhafter Weise O-Ringe, die mit 38 und 39 gekennzeichnet sind. Ferner wird die Wand des Rohrflansches 34 von einer Anzahl Bohrungen 40 durchdrungen, die ebenfalls in Umfangsrichtung angeordnet sind. Das Ende 35 mit polygonalem Querschnitt des rohrförmigen Körpers 32 ist in einem Sitz 41 angeordnet, der die gleiche Form wie der Zapfen 42 aufweist und die Möglichkeit schafft, der Scheibe 29 eine Drehbewegung zu übertragen und gleichzeitig dem Zapfen 42 zu ermöglichen, in Axialrichtung verschoben zu werden.

Der in Axialrichtung verschiebbare Zapfen 42 weist an seinem, der Scheibe 29 hin gerichteten Ende eine Verdickung 43 auf, die als Absperrmittel (Ventilkegel) dient und mit einem Ventilsitz 44 zusammenarbeitet, der in Übereinstimmung mit den Bohrungen 40 der Innenwand des Rohrstutzens 34 vorgesehen ist. An seinem anderen Ende weist der Rohrstutzen 34 in Umfangsrichtung eine Anzahl durchgehender Bohrungen 45 auf, die noch genauer im Anschluß beschrieben werden und ferner ist vorgesehen, daß die Verdickung 43 des Zapfens 42 durch ein Federmittel 46 beaufschlagt wird, das bestrebt ist, den Zapfen 42 in Richtung der Mischerscheibe 29 zu verschieben. Das Ende des Zapfens 42, das der Verdickung 43 gegenüberliegt, weist einen Handgriff 47 auf, um die Drehbewegung sowie die axiale Verschiebung des Zapfens zu erleichtern; somit wird es ermöglicht, die Mischerscheibe 29 in eine Drehbewegung zu versetzen, sowie der als Absperrteil dienenden Verdickung eine axiale Bewegung zu verleihen.

Während der größte Teil des Gehäuses 1 von der Wand 27 der Badewanne abgedeckt ist, werden das zylinderförmige Bauteil 8, das vom Körper 1 absteht, sowie der Rohrstutzen 34, zusammen mit dem Betätigungshebel 14 für den Verschlußstopfen des Badewannenablaufes, in vorteilhafter Weise in einem Schutzgehäuse 48 untergebracht, das schematisch mit Strichpunktlinien angedeutet ist. Dieses Gehäuse kann Öffnungen zum Betätigen des Hebels 15 aufweisen und ferner weist dieses Gehäuse an seiner Vorderseite Ausnehmungen oder Öffnungen auf, um somit dem Wasser zu ermöglichen, die Überlauföffnung 11 zu erreichen. Ferner weist das Gehäuse 48 auf seiner Unterseite einen Ausfluß 49 auf, um den Zufluß des gemischten Wassers in die Badewanne zu ermöglichen. Die Funktionsweise der erfindungsgemäßen hydrosanitären Baueinheit ist folgende:
Über die Leitungen 2 und 3 wird warmes Wasser und kaltes Wasser den Kanälen 4 und 5 zugeführt, die in die Kammer 7 mündet. Durch Drehen über den Handgriff 47 erfolgt eine Drehbewegung der Mischerscheibe 29, wodurch es möglich wird, den Wasserfluß in Richtung der Kammer vollkommen abzusperren oder es wird die Möglichkeit geschaffen, die gewünschte Mischung der Wassertemperatur vorzunehmen wodurch das Wasser über die Bohrungen oder Ausnehmungen 30 und 31 als gemischte Wassermenge in die Kammer 7 eintreten kann.

Wird durch Betätigen des Handgriffes 47, sowie den Zapfen 42 eine Verschiebung der als Abschlußmittel dienenden Verdickung 43 in Richtung des Pfeiles f (Fig. 3) vorgenommen, so werden die Bohrungen 37 des rohrförmigen Bauteils 32 geöffnet, die Kammer, die die Feder 46 aufnimmt und die Ausflußöffnungen 45 aufweist, wird vollkommen abgeschlossen. Somit wird das der Kammer 7 zugeleitete Wasser über die Bohrungen 40 in die Kammer 36 geleitet und von dieser dringt das Wasser in die Bohrungen 37 des rohrförmigen Bauteils 32 ein, dessen Ende in die Bohrung 9 mündet, die in den Ventilkörper 1 eingearbeitet ist. Die Bohrung 9 steht in Verbindung mit dem Anschlußstutzen 10; somit ist es möglich, das gemischte Wasser der Handdusche zuzuleiten.

Wird der Wasserfluß durch Drehbewegung der Mischerscheibe oder Absperrscheibe 29 unterbrochen, so fällt der Wasserdruck in der Kammer 7 und 36 ab und die Feder 46 verschiebt die als Abschlußteil ausgebildete Verdickung 43 zusammen mit dem Zapfen 42 in Richtung des Pfeiles g, wodurch die Bohrungen 37 abgesperrt werden und somit kein Wasserfluß mehr in Richtung des Anschlußflansches 10 der Dusche möglich ist. Mit dieser axialen Verschiebung des Zapfens 42 wird gleichzeitig die Öffnung in Richtung jenes Teiles der Kammer 36 freigegeben, der in der Wand die Bohrungen 45 aufweist, wodurch ermöglicht wird, daß über diese Bohrungen 35 und die Zuflußleitung 49 das Wasser in die Badewanne geleitet wird.

Soll erneut die Handdusche betätigt werden, ist es ausreichend, erneut den Betätigungsgriff 47, den Zapfen 42 und die Absperrverdickung 43 in Richtung des Pfeiles f zu bewegen, d. h. gegen die Wirkung der Feder 46, wodurch erneut die Bohrungen 37 freigegeben werden.

Um hingegen die Betätigungsvorrichtung für den Abflußstopfen (nicht dargestellt) zu betätigen, ist es ausreichend, die Welle 14 durch Betätigen des Hebels 15 zu betätigen. Aus Gründen der Übersichtlichkeit ist in den Figuren 1 bis 3 die Betätigungsvorrichtung 15 der Welle 14 lediglich als Gewindestift dargestellt, selbstverständlich kann dieser Gewindestift durch ein ringförmiges verdrehbares Bauteil oder ähnliches aufgenommen werden, das integrierender Bestandteil des Gehäuses 48 bildet.

Es ist auch möglich, eine bereits vormontierte Patrone mit eingebauten Keramikscheiben für die Regulierung des Wasserflusses vorzusehen. In diesem Falle wären lediglich geeignete Dichtungsmittel am Boden des Körpers 1 vorzusehen.

## Patentansprüche

1. Hydrosanitäre Baueinheit zum Regulieren und Steuern des Wasserzuflusses sowie des Wasserabflusses in oder aus einer Badewanne oder einem ähnlichen Behälter, bestehend aus einem Grundkörper (1), der Anschlußstutzen für die Zufuhr von warmem und kaltem Wasser aufweist, sowie mit einem Anschlußstutzen für den Anschluß einer Handdusche, wobei der Grundkörper (1) eine Öffnung (11) als Wasserüberlauf aufweist, der mit einem Abflußrohr (13) in Wirkverbindung steht, und wobei der Grundkörper (1) ferner eine Betätigungsvorrichtung (14, 15) für das Öffnen und das Schließen des Badewannenstopfens, der dem Badewannenausfluß zugeordnet ist, aufweist, und wobei eine Mischkammer (7) vorgesehen ist, in die Zufuhrkanäle (4, 5) für das warme und das kalte Wasser einmünden, sowie daß diesen Kanälen (4, 5) eine drehbare Misch- und Absperrscheibe (29) zugeordnet ist, und Bohrungen oder Ausnehmungen (30, 31) aufweist, die den Wasserzufuhröffnungen (4, 5) zugeordnet sind, dadurch gekennzeichnet, daß auf der Rückseite der drehbaren Scheibe (29) eine rohrförmige Verlängerung (32) vorgesehen ist, die abgedichtet in eine Bohrung (9) eingesetzt ist, die mit dem Anschlußstutzen (10) für eine Handdusche in Verbindung steht, daß ferner auf der Vorderseite die Misch- und Absperrscheibe (29) sich mit einem Rohrkörper (34) vereinigt, in dessen Wand eine Anzahl von Durchgangsbohrungen (40) angeordnet ist, die in Umfangsrichtung angeordnet und für den Wassereinlauf vorgesehen sind, daß die Wand des Rohrkörpers eine Kammer (36) bildet, in die sich die mit der Misch- und Absperrscheibe (29) verbundene rohrförmige Verlängerung (32) fortsetzt, daß diese rohrförmige Verlängerung (32) in Umfangsrichtung angeordnete Durchgangsbohrungen (37) für den Wassereinfluß aufweist und ferner ein Absperrmittel (43) aufnimmt, das in Axialrichtung (g, f) verschiebbar angeordnet ist und daß das Ende der Wand des Rohrkörpers (34) in Umfangsrichtung eine weitere Anzahl von Durchgangsbohrungen (45) für den Auslauf des Wassers in die Badewanne aufweist.

2. Hydrosanitäre Baueinheit nach Patentanspruch 1, dadurch gekennzeichnet, daß die Welle der Betätigungsvorrichtung (14) des Absperrstopfens des Badewannenablaufes auf seiner zur Badewanne hin gerichteten Seite einen Betätigungshebel (15) aufweist, und auf der dem Betätigungshebel (15) gegenüberliegenden Seite mit einer drehbaren Scheibe (18) verbunden ist, die einen Exzenterzapfen (21) aufweist, der ein ringförmiges Endstück (22) aufnimmt, mit dem ein Betätigungsseil (16) zum Einwirken auf die Antriebsvorrichtung des Stopfens verbunden ist.

3. Hydrosanitäre Baueinheit nach Patentanspruch 1, dadurch gekennzeichnet, daß die rohrförmige Verlängerung (32) ein Endstück (35) aufweist, das polygonalen Querschnitt hat und in eine Ausnehmung (41) ragt, deren Form dem Querschnitt des Antriebszapfens (42) entspricht und der Misch- und Absperrscheibe (29) eine Drehbewegung zu verleihen ermöglicht und ferner den Antriebszapfen (42) in axialer Richtung zu bewegen erlaubt.

4. Hydrosanitäre Baueinheit nach Patentanspruch 3, dadurch gekennzeichnet, daß der drehbare Antriebszapfen (42) in Axialrichtung (g, f) verschiebbar ist und an seinem der Misch- und Abs^{p}errscheibe (29) zugewandten Ende eine Verdickung (43) aufweist, die als Absperrmittel dient und sowohl auf die Durchgangsbohrung (37) des rohrförmigen Bauteils einwirkt, sowie mit einem Ventilsitz (44) zusammenwirkt, der in der Nähe der Innenwand des Rohrstutzens (34) angeordnet ist.

5. Hydrosanitäre Baueinheit nach Patentanspruch 4, dadurch gekennzeichnet, daß die Verdickung (43) des verschiebbaren Antriebszapfens (42) von einem Federmittel (46) beeinflußt wird, das bestrebt ist, den Antriebszapfen (42) auf die Misch- und Absperrscheibe (29) hin zu verschieben.

6. Hydrosanitäre Baueinheit nach Patentanspruch 1, dadurch gekennzeichnet, daß eine vormontierte Patrone mit eingesetzten keramischen Misch- und Absperrscheiben Verwendung findet.

7. Hydrosanitäre Baueinheit nach Patentanspruch 1, dadurch gekennzeichnet, daß der Grundkörper (1) aus Kunststoff hergestellt ist.

## Claims

1. Sanitary construction unit for regulating the water supply as well as the water discharge to or from a bath or the like, consisting in a base casing (1) provided with pipe unions for the supply of warm and cold water as well as with a pipe union for the connection of a hand-shower, the base casing (1) presenting an overflow opening (11) which joins the waste pipe (13), and further presenting a control device (14, 15) for opening and shutting the bath plug, which is coordinated to the bath discharge, a mixing chamber (7) being provided wherein feeding ducts (4, 5) for warm and cold water flow, as well as a mixing and clamping plate (29) being rotatably coordinated to these ducts (4, 5) and presenting holes or recesses (30, 31) coordinated to the water feeding openings (4, 5), characterized in that on the rear side of the rotating plate (29) there is provided a tubular extension (32) seal-inserted in a hole (9) connected to the pipe unions (10) for the hand-shower, in that, further, on its front side, the mixing and clamping plate (29) joins the pipe body (34), in which wall there is provided a number of passing holes (40) peripherically arranged for the water feeding and in that the wall of the tubular body forms a chamber (36) in which there protrudes the tubular extension (32) joined to the mixing- and clamping plate (32), in that this tubular extension (32) is perpherically provided with passing holes (37) for the water feeding and further receives clamping means (43) slidable arranged in axial direction (g, f), and in that the wall end of the tubular body (34) is peripherically provided with a further series of passing holes (45) for the outlet of the water in the bath.

2. Sanitary construction unit according to claim 1, characterized in that the shaft of the control device (1) of the clamping plug of the bath discharge, is provided on its side turned towards the bath, with a control lever (15), and on its side opposite to the control lever (15) is joined to a rotatable plate (18) presenting an eccentric pin (21) housing an end piece (22) in form of a ring, which joins a control wire (16) so to operate on the control device of the plug.

3. Sanitary construction unit according to claim 1, characterized in that the tubular extension (32) is provided with an end piece (35) having a polygonal cross section and projecting in a hollow (41) the shape of which corresponds to the cross section of the control pin (42) and allows to give a twist to the mixing and clamping plate (29) and further allows to move the control pin (42) in an axial direction.

4. Sanitary construction unit according to claim 3, characterized in that the rotating control pin (42) is able to be moved in an axial direction (g, f) and is provided with a thickening (43) on its side turned towards the mixing and clamping plate (29), which thickening serves as clamping means and operates on the passing holes (37), too, of the tubular element, as well it cooperates with a valve seat (44) provided in proximity to the inner wall of the pipe coupling (34).

5. Sanitary construction unit according to claim 4, characterized in that the thickening (43) of the movable control pin (42) is influenced by a spring means (42) engaged in order to move the control pin (42) on the mixing and clamping plate (29).

6. Sanitary construction unit according to claim 1, characterized in that a pre-mounted cartridge is used with ceramic mixing and clamping plates therein inserted.

7. Sanitary construction unit according to claim 1, characterized in that the base casing (1) is made of plastic material.

## Revendications

1. Elément de construction sanitaire pour régler la distribution ainsi que l'évacuation de l'eau dans ou hors d'une baignoire ou similaire, se composant d'un corps de base (1) présentant goulottes pour l'abduction d'eau chaude ou froide, ainsi qu'une goulotte pour l'attelage d'une douche à la main, où le corps de base (1) présente une ouverture (11) d'écoulement raccordée avec le tuyau de décharge (13), et présente, en outre, un dispositif de commande (14, 15) pour ouvrir et serrer le bouchon de la baignoire, y étant prévu une chambre de mélange (7) où se jettend de dérivations (4, 5) pour l'eau chaude et froide, ainsi qu'un disque mélangeur et de serrage (29) étant assemblé pivotant à ces dérivations (4, 5) qui présentent tous ou évidements (30, 31) raccordés aux ouvertures (4, 5) pour l'alimentation de l'eau, caractérisé en ce que sur le côté postérieur du disque (29) pivotant il y a une extension (32) tubulaire embrochée étanchée dans un trou (9) qui se join avec les goulottes (10) de la douche à la main, en ce que, en outre, sur son côté inférieur le disque mélangeur et de serrage (29) se join avec le corps du tuyau (34) dans la paroi duquel un nombre de trous (40) de passage sont prévus dans sa direction périmetrale pour l'accès de l'eau, en ce que la paroi du corps tubulaire forme une chambre (36) où l'extension (32) tubulaire assemblée au disque (29) mélangeur et de serrage s'étend, en ce que cette extension (32) tubulaire présente de trous de passage (37) rangés sur la périphérie pour l'accès de l'eau et, en outre, accueillir moyens de serrage (43) coulissant en direction axiale (g, f), et en ce que l'extrémité de la paroi du corps tubulaire (34) présente sur sa périphérie, une ultérieure série de trous de passage (45) pour l'évacuation de l'eau de la baignoire.

2. Elément de construction sanitaire selon la revendication 1, caractérisé en ce que l'arbre du dispositif de commande (14) du bouchon de serrage de la baignoire présente, sur son côté tourné vers la baignoire, un levier de commande (15), et sur le côté opposé au levier de commande (15) il y a assemblé un disque pivotant (18) qui présente un tourillon excentré (21) qui accueillit une pièce terminale (22) annulaire à laquelle un câble (16) de commande est assemblé ainsi d'opérer sur le dispositif de commande du bouchon.

3. Elément de construction sanitaire selon la revendication 1, caractérisé en ce que l'extension tubulaire (32) présente une pièce terminale (35) ayant une section polygonale et se projétant dans un évidement (41) dont la forme correspond à la section du tourillon de commande (42) et permet de donner une torsion au disque mélangeur et de serrage (29) et permet, en outre, de déplacer le tourillon de commande (42) en direction axiale.

4. Elément de construction sanitaire selon la revendication 3, caractérisé en ce que le tourillon de commande (42) pivotant, peut être déplacé en direction axiale (g, f) et présente un épaissement (43) sur sa paroi tournée vers le disque mélangeur et de serrage (29), qui vaut comme moyen de serrage et opère sur les trous de passage (37) aussi du corps tubulaire, et coopère aussi avec un siège de soupape (44) situé près de la paroi intérieure du manchon (34).

5. Elément de construction sanitaire selon la revendication 4, caractérisé en ce que l'épaissement (43) du tourillon de commande (42) coulissant est influencé par un moyen à ressort (46) qui opère pour déplacer le tourillon de commande (42) sur le disque mélangeur et de serrage (29).

6. Elément de construction sanitaire selon la revendication 1, caractérisé en ce qu'une cartouche prémontée trouve emploi avec de disques mélangeurs et de serrage céramiques y insérés.

7. Elément de construction sanitaire selon la revendication 1, caractérisé en ce que le corps de base (1) est fabriqué en matière plastique.
